# EUROPÄISCHE PATENTSCHRIFT

(11) **EP 0 066 775 B1**
(45) Veröffentlichungstag und Bekanntmachung des Hinweises auf die Patenterteilung: **08.01.1986**
(21) Anmeldenummer: 82104550.7
(22) Anmeldetag: 25.05.1982
(51) Int. Cl.: C21C 7/00, C21C 5/48

(54) **Blasöffnung oder Düse zum Einblasen von Gas und/oder flüssigem oder pulverförmigem Material in metallische Schmelzen**
Blow orifice or tuyere for injection of gas and/or of liquid or powdered material into molten metals
Orifice de soufflage ou tuyère pour insuffler du gaz et/ou une matière liquide ou poudreuse dans un métal en fusion

(30) Priorität: 04.06.1981 SE 8103528
(43) Veröffentlichungstag der Anmeldung: 15.12.1982
(73) Patentinhaber: ASEA AB, S-721 83 Västeras (SE)
(72) Erfinder: Östlund, Artur, S-582 58 Linköping (SE)
(74) Vertreter: Boecker, Joachim, Dr.-Ing.

## Beschreibung

Die Erfindung betrifft eine Blasöffnung oder Düse zum Einblasen von Gas und/oder flüssigem oder pulverförmigem Material in metallische Schmelzen gemäss dem Oberbegriff des Anspruches 1. Eine solche Blasöffnung ist bekannt aus der DE-A 2 822 791.

In einem solchen metallurgischen Gefäss (Pfanne, Ofen oder Konverter) möchte man gasförmige, flüssige oder feste Stoffe unter der Oberfläche der Schmelze zuführen, beispielsweise Gas zum Umrühren der Schmelze, festes pulverförmiges Material, welches von Gas transportiert wird, gasförmige, flüssige oder feste Reaktionsmittel oder Legierungszusätze.

In der Giesspfannenmetallurgie ist die Injektion in beispielsweise Stahlschmelzen eine wichtige Technik. Blasöffnungen verschiedener Art (siehe oben) sind hierfür bereits bekannt. Ein Problem bei solchen Blasöffnungen besteht darin, das Herausdringen von Schmelze sowie unbeabsichtigte Verstopfungen und dergleichen zu verhindern.

Zum Einblasen in die Schmelze werden oft Lanzen verwendet; doch möchte man ein solches Einblasen mittels einer unter der Schmelzenoberfläche, am liebsten in der Nähe des Pfannenbodens, plazierten Düse vornehmen können, wodurch man gleichzeitig ein Umrühren der Schmelze erhält. Das Einblasen soll oder kann gleichzeitig mit der Erwärmung oder einer eventuellen Vakuumbehandlung geschehen, was mit Lanzen schwer durchführbar ist.

Aus der DE-A 2 822 791 ist eine Blasöffnung bekannt, bei der der Strömungskanal dadurch verschlossen werden kann, dass mittels eines Revolvermagazins, welches mit seiner Peripherie einen Teil des Kanals bildet, zunächst verengende Rohre in den Kanal einschiebbar sind. Anschliessend wird in einer weiteren Winkelstellung des Revolvermagazins eine Verschlusskugel in den Kanal eingeschoben. Diese bekannte Blasöffnung hat den Nachteil, dass für das Verschliessen des Kanals eine relativ lange Zeit erforderlich ist.

Der Erfindung liegt die Aufgabe zugrunde, eine Blasöffnung der der eingangs genannten Art zu entwickeln, welche sehr schnell gegen das Ausdringen von Schmelze verschlossen werden kann.

Zur Lösung dieser Aufgabe wird eine Blasöffnung oder Düse nach dem Oberbegriff des Anspruches 1 vorgeschlagen, die erfindungsgemäss die im kennzeichnenden Teil des Anspruches 1 genannten Merkmale hat.

Vorteilhafte Ausgestaltungen der Erfindung sind in dem einzigen Unteranspruch genannt.

Mittels einer solchen Blasöffnung kann man also Gas, beispielsweise Rührgas oder gasförmiges, flüssiges und/oder pulverförmiges Material, beispielsweise zur Raffinierung, Reduktion oder Legierungsjustierung, in die Schmelze einblasen. Man kann eine Düse vorsehen, in der Gas - und/ oder Material eine Strömungsgeschwindigkeit von 80 bis 90 m/s haben. Zu Beginn des Einblasens kann man den Pfropfen mit einem relativ mässigen Gas- und/oder Materialdruck in die Schmelze drücken. Die hintere Verschlussvorrichtung kann, beispielsweise bei beendeter Behandlung oder bei einer erforderlichen Schnellabschaltung, schnell in den Kanal hineingedrückt werden.

Anhand des in der Figur dargestellten Ausführungsbeispiels soll die Erfindung näher erläutert werden.

1 bezeichnet die Wand eines metallurgischen Gefässes und 2 bezeichnet einen Lochstein oder einen Stampfmassenausschnitt mit einem darin angebrachten Loch zur Aufnahme eines Düsenmundstückes 3, das mit einem durchgehenden Kanal 13 versehen ist. An der Aussenseite des Gefässes ist ein Halter 4 beispielsweise durch Schweissen oder Verschrauben befestigt. Damit man eine Dichtung zwischen dem Lochstein 2 und dem Mundstück 3 erhält, ist um das Mundstück 3 ein dünnes, poröses, hochfeuerbeständiges Faserpapier 5 angebracht. Ein Deckel 6 oder ein Pfropfen, der aus feuerfestem oder schwer schmelzendem Material besteht, ist mit einem geeigneten Fugenmaterial auf der Düsenmündung befestigt. Eventuell kann der Pfropfen auch lose in die Düsenmündung eingeschoben sein, beispielsweise mittels eines am Pfopfen angeformten Führungsstückes oder dergleichen. Die Düse 3 wird durch einen mit Gewinde versehenen Deckel 7 in ihrer Lage fixiert, und in diesen Deckel ist ein abnehmbarer Verschluss 8 eingeschraubt.

In einem Seitenkanal des mit Gewinde versehenen Deckels 7 sind eine Verschlusskugel 11 sowie ein Stossmechanismus 10 angeordnet, welcher die Kugel 11 schnell in die nach aussen gerichtete Kanalmündung 13 schieben kann, um diese zu verschliessen. Eine Sperre 12 verhindert ein unbeabsichtigtes Hineinschieben der Kugel 11.

Wenn eine Injektion von Gas und/oder Flüssigkeit und/oder Pulver erfolgen soll, wird der Verschluss 8 fortgenommen und eine Gas- und/oder Pulverleitung 9 angeschlossen. Durch Erhöhung des Gasdruckes wird dabei der Deckel oder Pfropfen 6 in die Schmelze gedrückt und der Injektionsvorgang beginnt. Wenn die Behandlung beendet werden soll, wird von der Impulsvorrichtung 10 auf die Kugel 11 ein Impuls ausgeübt, der die Kugel an der Sperre 12 vorbeipresst. Die Kugel 11, deren Durchmesser grösser ist als der der engsten Stelle im Kanal 13, blockiert in der Düse 3 dann den Gasstrom, und der Stahl, der durch die Düsenmündung eindringt, erstarrt hier zu einem Pfropfen. Die Gasleitung 9 kann nun entfernt werden, und sicherheitshalber wird der Verschluss 8 eingeschraubt. Der Winkel zwischen Wand und Düse kann in Abhängigkeit davon gewählt werden, welche Funktion am wichtigsten ist, d.h., ob in erster Linie gerührt werden soll oder es in erster Linie um eine Raffinierung usw. geht. Auch die Ausgestaltung der Düse kann von der vorrangigen Funktion abhängig sein.

Die Blasöffnung oder die Düse nach der Erfindung kann auch zum Umrühren der Schmelze verwendet werden, wobei man beim Einblasen von pulverförmigem Material eine gute Umrührung sowie eine ruhige Schmelzenoberfläche erhält, wodurch bei elektrischen Öfen Störungen der Elektrodenregelung verringert werden. Die vorstehend beschriebene Erfindung kann im Rahmen des allgemeinen offenbarten Erfindungsgedankens in vielfacher Weise variiert werden.

## Patentansprüche

1. Blasöffnung oder Düse zum Einblasen von Gas und/oder flüssigem oder pulverförmigem Material in metallische Schmelzen, zum Beispiel Stahlschmelzen, wobei die Blasöffnung von einem einen durchgehenden Kanal (13) aufweisenden Körper (3) gebildet wird, der in einem Loch in der Wand eines metallurgischen Behälters (zum Beispiel Giesspfanne oder Ofenwand) befestigt werden kann, mit einem den Kanal (13) an der zur Schmelze gerichteten Seite verschliessenden, aufdrückbaren Verschlussstück und mit einer am anderen Ende des Kanals (13) einführbaren Verschlussvorrichtung mit einer Kugel, dadurch gekennzeichnet, dass das Verschlussstück aus einem Deckel oder Pfropfen (6) zum Verschliessen des Kanals (13) gegen die Schmelze besteht, dass der Deckel oder Pfropfen durch den Druck von in die Schmelze einzuführendem Gas, Material oder einzuführender Flüssigkeit in die Schmelze drückbar ist, dass die Kugel der Verschlussvorrichtung aus einem seitlichen Kanal mittels eines Stossmechanismus (10) oder einer anderen Stoss-Impulsvorrichtung in den Kanal (13) einschiebbar ist und von dem zum Behälter strömenden Gas-, Flüssigkeits- oder Materialstrom dichtend in den sich verengenden Kanal (13) hineindrückbar ist und dass der Kanal (13) an seinem auf die Verschlussvorrichtung gerichteten Ende mit einer weiteren Verschlussvorrichtung (8) versehen ist, die abnehmbar ist, wenn Gas und/oder Pulver eingeblasen werden soll.

2. Blasöffnung nach Anspruch 1, dadurch gekennzeichnet, dass der Deckel oder Pfropfen (6) aus einer Platte mit einem Führungsstück besteht, die/der aus feuerbeständigem oder schwer schmelzendem Material bestehen, und dass das Führungsstück in die Kanalmündung (13) passt und mit dieser zusammengefügt ist oder in diese lose hineinschiebbar ist.

## Claims

1. Blast orifice or nozzle for injecting gas and/ or liquid or powdered material into a metallic melt, for example a steel melt, the blast orifice being formed by a body (3) with a through-going channel (13), which body (3) is arranged to be mounted within a hole in the wall of a metallurgic container (for example a ladle or the wall of a furnace), and with a sealing member which seals the channel (13) at its side extending towards the melt, which sealing member is arranged to be pressed open, and with a sealing device comprising a ball at the other end of said channel (13), characterized in that said sealing member consists of a lid or a plug (6) for sealing said channel (13) against the melt, that said lid or plug can be pressed into the melt by the pressure of a gas, a material or a liquid destined to be inserted into the melt, that the ball of the sealing device is arranged to be moved by means of an impact mechanism (10) or any other impulse device out of a lateral channel into said channel (13), wherefrom the ball is pressed into a sealing position in the narrowing channel (13) by said stream of gas, liquid or material flowing to the container, and that an additional sealing device (8) is provided at that end of said channel (13) which faces towards said sealing device, said additional sealing device (8) being removable when gas and/or powder is to be injected.

2. Blast orifice according to claim 1, characterized in that said lid or plug (6) is formed as a plate with a guiding piece consisting of fireproof or high melting material, and that said guiding piece fits into the outlet of said channel (13) and is assembled with or loosely insertable into the latter.

## Revendications

1. Orifice de soufflage ou tuyère pour insuffler un gaz et/ou un produit gazeux ou pulvérulent dans des bains métalliques, par exemple des bains d'acier en fusion, l'orifice de soufflage étant constitué par un corps (3) comportant un canal traversant (13) et pouvant être fixé dans un trou ménagé dans la paroi d'un réservoir métallurgique (par exemple une poche de coulée ou la paroi d'un four), avec une pièce de fermeture susceptible d'être appliquée avec pression et obturant le canal (13) du côté dirigé vers le bain en fusion, et avec un dispositif d'obturation comportant une bille et susceptible d'être introduit dans l'autre extrémité du canal, caractérisé par le fait que la pièce de fermeture est constituée par un couvercle ou bouchon (6) pour obturer le canal (13) par rapport au bain en fusion, que le couvercle ou bouchon est susceptible d'être enfoncé dans le bain en fusion par la pression du gaz, du matériau ou du liquide à introduire dans le bain en fusion, que la bille du dispositif d'obturation est susceptible d'être enfoncé dans le bain en fusion par la pression du gaz, du matériau ou du liquide à introduire dans le bain en fusion, que la bille du dispositif d'obturation est susceptible d'être insérée dans le canal (13), à partir d'un canal latéral, à l'aide d'un mécanisme de poussée par à-coups (10) ou d'un autre dispositif de poussée par impulsions, et d'être enfoncée, avec étanchéité, dans le canal (13) allant en se rétrécissant, par le courant gazeux ou liquide ou par le courant de matières s'écoulant vers le réservoir, et que le canal (13) est pourvu, à son extrémité dirigée vers le dispositif de fermeture, d'un second dispositif de fermeture (8) susceptible d'être détaché si l'on souhaite insuffler du gaz et/ou de la poudre.

2. Orifice de soufflage selon la revendication 1, caractérisé par le fait que le couvercle ou bouchon (6) est constitué par une plaque à pièce de guidage faite avec un matériau à l'épreuve du feu ou difficilement fusible, et que la pièce de guidage est capable de s'adapter dans l'embouchure du canal (13) et est assemblée avec celle-ci ou est susceptible d'y être insérée de façon lâche.
